# EUROPÄISCHE PATENTSCHRIFT

(11) **EP 3 344 819 B1**
(45) Veröffentlichungstag und Bekanntmachung des Hinweises auf die Patenterteilung: **20.10.2021**
(21) Anmeldenummer: 17777480.9
(22) Anmeldetag: 15.09.2017
(51) Int. Cl.: E03C 1/08, E03C 1/084, B05B 1/30, B05B 1/34, B05B 12/00

(54) **SANITÄRE EINHEIT**
SANITARY UNIT
UNITÉ SANITAIRE

(30) Priorität: 16.09.2016 DE 102016011168
(43) Veröffentlichungstag der Anmeldung: 11.07.2018
(73) Patentinhaber: Neoperl GmbH, 79379 Müllheim (DE)
(72) Erfinder: SCHÜRLE, Holger, 79379 Müllheim (DE); WALSER, Dietmar, 79588 Efringen-Kirchen (DE); STEIN, Alexander, 79241 Ihringen (DE)
(74) Vertreter: Mertzlufft-Paufler, Cornelius
(86) Internationale Anmeldenummer: PCT/EP2017/001093
(87) Internationale Veröffentlichungsnummer: WO 2018/050285

(56) Entgegenhaltungen:
- EP-A1- 1 443 151
- EP-A1- 2 664 719
- EP-A1- 2 762 234
- DE-A1- 3 006 660
- DE-A1- 3 643 320
- DE-A1- 3 903 800
- DE-B3-102006 057 795
- US-A- 3 334 818
- US-A- 5 348 231
- US-A1- 2010 025 612

## Beschreibung

Die Erfindung betrifft eine sanitäre Einheit, die ein hülsenförmiges Auslaufmundstück aufweist, das an einem Wasserauslauf einer sanitären Auslaufarmatur montierbar ist, und einen Hülseninnenraum hat, in den eine sanitäre Funktionseinheit mit zumindest einem Funktionselement eingesetzt ist, welches Funktionselement ein Bauteil hat, wobei die sanitäre Einheit ferner eine Handhabe aufweist, wobei das Bauteil mittels der von außen zugreifbaren Handhabe über ein im Hülseninnenraum axial verschieblich geführtes Übertragungselement zwischen zumindest zwei Funktionsstellungen verstellbar ist, wobei die Handhabe als Betätigungselement ausgestaltet ist, welches Betätigungselement an einem am Außenfang eines über den Wasserauslauf der Auslaufarmatur vorstehenden Teilbereichs des Auslaufmundstücks verschieblich gehalten ist, und wobei an dem Betätigungselement eine wasserstrahldurchlässige oder wasserstrahlführende Auslaufstruktur gehalten ist, die das Betätigungselement mit dem Übertragungselement verbindet.

Aus der US 3 334 818 A kennt man bereits eine sanitäre Einheit der eingangs erwähnten Art, die ein hülsenförmiges Auslaufmundstück aufweist, das über ein Kugelgelenk am Wasserauslauf einer sanitären Auslaufarmatur montierbar ist. Das hülsenförmige Auslaufmundstück der vorbekannten sanitären Einheit hat einen Hülseninnenraum, in dem eine als Strahlbelüfter dienende sanitäre Funktionseinheit eingesetzt ist. Die Funktionseinheit ist über ein an seinem zuströmseitigen Ende vorgesehenes Bauteil mittels einer von außen zugreifbaren Handhabe über ein im Hülseninnenraum axial verschieblich geführtes Übertragungselement zwischen zumindest zwei Funktionsstellungen verstellbar. Die Handhabe ist als Betätigungselement ausgestaltet, welches an einem am Außenumfang eines über den Wasserauslauf der Auslaufarmatur vorstehenden Teilbereichs des Auslaufmundstücks verschieblich gehalten ist. An dieses als Handhabe dienende Betätigungselement ist eine wasserstrahldurchlässige oder wasserstrahlführende Auslaufstruktur gehalten, die das Betätigungselement mit dem Übertragungselement verbindet. Durch eine axiale Stellbewegung lässt sich die im Hülseninnenraum befindliche Funktionseinheit derart verschieben, dass in der oberen Funktionsstellung die in den Strahlbelüfter führenden Belüftungsöffnungen verschlossen sind und die vorbekannte sanitäre Einheit einen unbelüfteten Spraystrahl erzeugt, während in der unteren Funktionsstellung die Belüftungsöffnungen ausreichend geöffnet sind, damit in das Innere der Funktionseinheit Umgebungsluft eingesaugt werden kann, die dort mit dem ausströmenden Wasser zu einem perlend-weichen Auslaufstrahl vermischt wird.

Aus der EP 1 443 151 A1 kennt man bereits eine Wasserentnahmeeinheit, die am Wasserauslauf einer sanitären Auslaufarmatur montierbar ist und die in ihrer Schließstellung das Austreten von Wasser verhindert. Auch diese vorbekannte Wasserentnahmeeinheit ist zwischen einer ersten Funktionsstellung, in der ein Spraystrahl aus einer Mehrzahl von, auf einer Kreisbahn angeordneten Einzelstrahlen gebildet wird, und einer zweiten Funktionsstellung verstellbar, in der ein zentral angeordneter, perlend-weicher und homogener Auslaufstrahl erzeugt wird.

Bei diesen vorbekannten sanitären Einheiten lassen sich lediglich die zum Ansaugen von Umgebungsluft vorgesehenen Belüftungsöffnungen umstellen oder verschließen.

Aus der WO 2006/094680 A1 kennt man bereits eine sanitäre Einheit, die am Wasserauslauf einer sanitären Auslaufarmatur montierbar ist. Die vorbekannte sanitäre Einheit weist dazu ein hülsenförmiges Auslaufmundstück auf, das mit einem außenumfangsseitigem Außengewinde in ein im Wasserauslauf vorgesehenes Innengewinde einschraubbar ist. In das Auslaufmundstück ist eine sanitäre Funktionseinheit eingesetzt, die aus einem zuströmseitigen Vorsatz- oder Filtersieb und einem damit auf der Abströmseite lösbar verbindbaren Strahlregler besteht, der das ausströmende Wasser zu einem homogenen, nicht-spritzenden und perlend-weichen Wasserstrahl formen soll. Um ein unberechtigtes Abschrauben des Auslaufmundstücks vom Wasserauslauf der sanitären Auslaufarmatur zu vermeiden, wird der über den Wasserauslauf der Auslaufarmatur überstehende Teilbereich von einer Ringhülse umgriffen, die in axiale Richtung gesichert, aber in Umfangsrichtung frei drehbar am Auslaufmundstück gehalten ist.

Aus der EP 2 664 719 A kennt man bereits eine Funktionseinheit, die mit Hilfe eines hülsenförmigen Auslaufmundstücks am Wasserauslauf einer sanitären Auslaufarmatur montierbar ist und die eine Stelleinrichtung zum Verändern des lichten Durchflussquerschnitts der Funktionseinheit und/oder der Durchflussleistung hat. Die Stelleinrichtung ist über ein zapfenförmiges Betätigungselement betätigbar, das in der Funktionseinheit verschieblich geführt ist und an einem über die Auslaufstirnseite des Funktionselements vorstehenden Teilbereich ergriffen werden kann. Nachteilig ist jedoch, dass der Anwender, der das vorbekannte Funktionselement von der einen Funktionsstellung in die zumindest eine weitere Funktionsstellung verstellen will, in den Wasserstrom greifen muss, ohne dort das Betätigungselement erkennen zu können.

Es besteht daher insbesondere die Aufgabe, eine sanitäre Einheit der eingangs erwähnten Art zu schaffen, die sich durch eine vereinfachte Handhabung für den Anwender auszeichnet. Die erfindungsgemäße Lösung dieser Aufgabe besteht bei der sanitären Einheit der eingangs erwähnten Art insbesondere darin, dass das Übertragungselement im Funktionselement axial verschieblich geführt ist.

Die erfindungsgemäße sanitäre Einheit weist ein hülsenförmiges Auslaufmundstück auf, das an einem Wasserauslauf einer sanitären Auslaufarmatur montierbar ist. Das hülsenförmige Auslaufmundstück hat einen Hülseninnenraum, in den eine vorzugsweise als Einsetzpatrone ausgestaltete sanitäre Funktionseinheit mit zumindest einem Funktionselement eingesetzt ist. Das zumindest eine Funktionselement weist ein Bauteil auf, welches mittels einer von außen zugreifbaren Handhabe über ein im Funktionselement axial verschieblich geführtes Übertragungselement zwischen zumindest zwei Funktionsstellungen verstellbar ist. Dabei ist die zum Verstellen des im Funktionselement vorgesehenen Bauteiles vorgesehene Handhabe als Betätigungselement und vorzugsweise als ringförmiger Betätigungsring ausgestaltet, wobei das Betätigungselement an einem am Außenumfang eines über den Wasserauslauf der Auslaufarmatur vorstehenden Teilbereich des Auslaufmundstücks verschieblich gehalten ist.

An dem Betätigungselement ist eine quer zur Durchströmrichtung des Funktionselements orientierte wasserstrahldurchlässige oder wasserstrahlführende Auslaufstruktur gehalten, die das Betätigungselement mit dem Übertragungselement verbindet. Da das Betätigungselement somit mit dem Übertragungselement über die am Betätigungselement gehaltene und dort insbesondere angeformte Auslaufstruktur verbunden ist, kann das am Außenumfang des Auslaufmundstücks befindliche Betätigungselement ergriffen werden, ohne dass der Anwender in den auslaufenden Wasserstrom greifen muss. Dadurch wird die Handhabung der erfindungsgemäßen sanitären Einheit wesentlich erleichtert.

Eine besonders einfache Ausführungsform gemäß der Erfindung sieht vor, dass die Auslaufstruktur durch quer zur Auslaufrichtung des Funktionselements orientierte Verbindungsstege gebildet ist.

Demgegenüber besteht eine bevorzugte weiterbildende Ausführungsform gemäß der Erfindung darin, dass die Auslaufstruktur als Wabenzellen-, Gitter- oder Netzstruktur ausgebildet ist, die durch einander an Kreuzungsknoten kreuzende und/oder aneinander einstückig angeformte Stege gebildet ist, welche Stege zwischen sich Durchflussöffnungen umgrenzen. In einer solchen wabenzellen-, gitter- oder netzförmigen Auslaufstruktur kann das aus der sanitären Einheit ausströmende Wasser besonders gut zu einem homogenen und nicht-spritzenden Auslaufstrahl geformt werden. Dabei wird diese Auslaufstruktur durch einander an Kreuzungsknoten kreuzende Stege gebildet, die zwischen sich wasserstrahlführende Durchflussöffnungen umgrenzen. Die einander an Kreuzungsknoten kreuzenden Stege können in einer gemeinsamen und quer zur Durchströmrichtung orientierten Ebene angeordnet sein. Möglich ist aber auch, dass die zwischen sich Durchflussöffnungen umgrenzenden Stege in aneinander angrenzenden Ebenen einstückig aneinander angeformt sind.

Eine bevorzugte Ausführungsform gemäß der Erfindung sieht vor, dass die Auslaufstruktur an das als Handhabe dienende Betätigungselement einstückig angeformt ist.

Dabei ist es zweckmäßig, wenn die Auslaufstruktur die abströmseitige Stirnseite des Betätigungselements bildet.

Damit das mit dem Betätigungselement über die Auslaufstruktur verbundene Übertragungselement in das Funktionselement eingreifen und dieses wahlweise in eine von zwei Funktionsstellungen verstellen zu können, ist es vorteilhaft, wenn das Übertragungselement zur Zuströmseite der Auslaufstruktur angeformt ist und über diese Auslaufstruktur entgegen der Durchströmrichtung vorsteht.

Eine bevorzugte Ausbildung gemäß der Erfindung, bei der die Auslaufstruktur dem anströmenden Wasser nur einen vergleichsweise geringen Widerstand entgegensetzt und in der sich das durchströmende Wasser besonders gut zu einem homogenen Auslaufstrahl formen lässt, sieht vor, dass die einander kreuzenden Stege der als Wabenzellenstruktur ausgebildeten Auslaufstruktur wabenzellenförmige Durchflussöffnungen umgrenzen.

Das aus der sanitären Einheit ausströmende Wasser lässt sich besonders gut zu einem homogenen und nicht-spritzenden Wasserstrahl formen, selbst wenn das ausströmende Wasser im Funktionselement noch nicht gleichgerichtet wurde, wenn die Auslaufstruktur als Strömungsgleichrichter ausgebildet ist, und wenn die Durchflussöffnungen der Auslaufstruktur in Durchströmrichtung eine Höhe h haben, die größer ist als der maximale lichte Querschnitt W der Durchflussöffnungen.

Das Betätigungselement lässt sich besonders gut am Außenumfang des Auslaufmundstücks verschieben, ohne dass dem ein größeres Spiel zwischen dem Betätigungselement und dem Auslaufmundstück dem entgegensteht, wenn das Betätigungselement hülsenförmig ausgebildet ist und mit seinem außenliegenden Hülsenumfang verschieblich am Außenumfang des Auslaufmundstücks anliegt.

Die sichere und spielfreie Führung sowie ein fester Halt des am Auslaufmundstück gehaltenen Betätigungselements wird begünstigt, wenn über die Auslaufstirnseite des Betätigungselements eine Führungsinnenwand entgegen der Durchströmrichtung vorsteht und wenn der abströmseitige Teilbereich der Umfangswandung des Auslaufmundstücks in den Ringraum zwischen dem außenliegenden Hülsenumfang des Betätigungselements und der Führungsinnenwand geführt ist.

Das Betätigungselement lässt sich leicht am Auslaufmundstück verschieben, ohne dass dadurch dessen sicherer Halt am Auslaufmundstück beeinträchtigt wird, wenn das Auslaufmundstück am Innenumfang seiner Umfangswandung zumindest eine sich in Durchströmrichtung erstreckende Führungsnut hat, in welche zumindest eine Führungsnut ein zugeordneter und an der zum außenliegenden Hülsenumfang des Betätigungselements angeordneter Führungsvorsprung eingreift, welcher zumindest eine Führungsvorsprung mit der mindestens einen Führungsnut derart zusammenwirkt, dass diese den Schiebeweg des Betätigungselements am Auslaufmundstück begrenzen.

Die Montage der erfindungsgemäßen sanitären Einheit auch im Bereich zwischen Auslaufmundstück und dem Betätigungselement wird wesentlich erleichtert, wenn das Auslaufmundstück an dem abströmseitigen Stirnrandbereich innenumfangsseitig und die Führungsinnenwand des Betätigungselements an seinem freien Stirnrandbereich außenumfangsseitig jeweils eine Auflaufschräge aufweisen, welche Auflaufschrägen zum Aufschnappen beziehungsweise Verrasten des Führungsvorsprungs in der Führungsnut zusammenwirken.

Eine bevorzugte Ausführungsform gemäß der Erfindung, die sich durch einen perlend-weichen Auslaufstrahl auszeichnet, sieht vor, dass das zumindest eine Funktionselement oder eines der Funktionselemente der Funktionseinheit als belüfteter Strahlregler ausgebildet ist, der das durch das Einsetzgehäuse durchströmende Wasser mit Umgebungsluft durchmischt.

Bei einem solchen belüfteten Strahlregler kann es vorteilhaft sein, wenn die den belüfteten Strahlregler aufweisende Funktionseinheit ein Einsetzgehäuse hat, an dessen Gehäuseumfang und/oder an dessen abströmseitiger Gehäusestirnseite wenigstens eine Belüftungsöffnung zum Einsaugen von Umgebungsluft in das Gehäuseinnere des Einsetzgehäuses vorgesehen ist.

Vorteilhaft kann es sein, wenn an der Auslaufstirnseite des Betätigungselements über die Durchflussöffnungen hinaus zumindest ein demgegenüber umfangsseitig angeordnetes Loch vorgesehen ist.

Sind an der Auslaufstirnseite des Betätigungselements zumindest zwei, in Umfangsrichtung voneinander beabstandete Löcher vorgesehen, können diese eine Werkzeugangriffsstelle für ein am Betätigungselement stirnseitig ansetzbares Drehwerkzeug bilden.

Das Auslaufmundstück weist ein Außen- oder Innengewinde auf, das mit einem Gegengewinde am Wasserauslauf einer sanitären Auslaufarmatur montiert werden kann. Um nun das Auslaufmundstück am Wasserauslauf festschrauben oder vom Wasserauslauf der sanitären Auslaufarmatur wieder losschrauben zu können, und um dazu die erforderliche Drehkraft vom Betätigungselement aus auf das Auslaufmundstück zu übertragen, ist es vorteilhaft, wenn das Betätigungselement zumindest in einer entgegen der Durchströmrichtung vorgeschobenen Schiebeposition drehfest mit dem Auslaufmundstück verbindbar ist.

Um das Betätigungselement mit dem Auslaufmundstück in der vorgeschobenen Schiebeposition drehfest verbinden zu können, sieht ein vorteilhaftes Ausführungsbeispiel gemäß der Erfindung vor, dass das Auslaufmundstück zumindest in einem Teilbereich seiner Längserstreckung einen vom kreisförmigen Querschnitt in zumindest einem Umfangsabschnitt abweichende Formgebung, insbesondere eine als vorzugsweise plane Einsenkung ausgebildete Formgebung, hat, und dass das hülsenförmige Betätigungselement an seinem Hülseninnenumfang zumindest in einem Abschnitt seiner Längserstreckung mindestens einen Vorsprung hat, der in der entgegen der Durchströmrichtung vorgeschobenen Schiebeposition des Betätigungselements mit dem zumindest einen vom kreisförmigen Querschnitt abweichenden Teilbereich des Auslaufmundstücks in Deckung bringbar ist.

Zum gleichen Zweck sieht eine weitere vorteilhafte Ausführungsform gemäß der Erfindung vor, dass am Auslaufmundstück und/oder am Betätigungselement innen- oder außenumfangsseitig wenigstens ein Drehsicherungsvorsprung vorsteht, der in einer vorzugsweise entgegen der Durchströmrichtung vorgeschobenen Schiebeposition in wenigstens eine Drehsicherungsaussparung am jeweils anderen Bauteil der sanitären Einheit einführbar ist.

Um die Schiebebewegung der als vorzugsweise hülsenförmiges Betätigungselement ausgebildeten und am Auslaufmundstück verschieblich geführten Handhabe auf das im Funktionselement verstellbare Bauteil zu übertragen, ist es vorteilhaft, wenn das Übertragungselement wenigstens einen Übertragungszapfen hat.

Die leichte Handhabung des Betätigungselements und die sichere Übertragung der auf das Betätigungselement ausgeübten Schiebebewegung in eine entsprechende Stellbewegung des im Funktionselement vorgesehenen Bauteiles wird noch zusätzlich erleichtert, wenn das Übertragungselement und insbesondere dessen Übertragungszapfen in einer, im Funktionselement zentral angeordneten Schiebeöffnung axial verschieblich geführt ist.

Damit der Auslaufquerschnitt der sanitären Funktionseinheit nicht behindert oder eingeschränkt wird, ist es vorteilhaft, wenn die Auslaufstruktur wenigstens zwei und vorzugsweise mehr als zwei Verbindungsstege aufweist, die das Betätigungselement mit dem Übertragungselement und insbesondere mit dem wenigstens einen Übertragungszapfen verbinden, und wenn die Verbindungsstege dieser Auslaufstruktur in vorzugsweise gleichmäßigen Abständen am Innenumfang des Betätigungselements angreifen.

Dabei sieht eine bevorzugte Ausführungsform gemäß der Erfindung vor, dass die das Betätigungselement mit dem Übertragungszapfen verbindenden Verbindungsstege der Auslaufstruktur stern- oder strahlenförmig am Betätigungselement, beispielsweise in der Hülsenöffnung eines hülsenförmigen Betätigungselements, angeordnet sind.

Besonders einfach herstellbare Ausführungsbeispiele gemäß der Erfindung sehen vor, dass das Betätigungselement mit dem wenigstens einen Verbindungssteg und/oder der wenigstens eine Verbindungssteg mit dem zumindest einen Übertragungszapfen einstückig verbunden ist.

Damit die erfindungsgemäße sanitäre Einheit möglichst platzsparend und mit einer möglichst geringen axialen Längserstreckung ausgestaltet werden kann, ist es vorteilhaft, wenn der wenigstens eine Verbindungssteg zumindest in einer dem Wasserauslauf zugewandten Schiebeendstellung ein zugeordnetes Langloch im Auslaufmundstück durchsetzt.

Um eine auf das Betätigungselement ausgeübte Drehkraft über das am Wasserauslauf mittels einer Schraubverbindung gehaltene Auslaufmundstück übertragen zu können, ist es vorteilhaft, wenn der wenigstens eine Verbindungssteg in dem ihm zugeordneten Langloch drehgesichert, aber verschieblich geführt ist. Ist der Verbindungssteg in dem ihm zugeordneten Langloch drehgesichert geführt, kann eine auf das als Handhabe dienende Betätigungselement ausgeübte Drehbewegung zum Verschrauben oder Losschrauben dieser Schraubverbindung genutzt werden.

Eine bevorzugte Ausführungsform gemäß der Erfindung vor, dass das Betätigungselement zwischen einer, dem Wasserauslauf abgewandten Schiebeendstellung, in welcher das Betätigungselement frei drehbar am Auslaufmundstück gehalten ist, und einer dem Wasserauslauf zugewandten Schiebeendstellung verschieblich am Auslaufmundstück gehalten ist. Bei einer entsprechenden Ausgestaltung von Betätigungselement und Auslaufmundstück, bei der die Auslaufstruktur am Betätigungselement durch Verbindungsstege gebildet wird, kann es vorteilhaft sein, wenn der zumindest eine Verbindungssteg in das ihm zugeordnete Langloch eingreift.

Dazu ist es besonders vorteilhaft, wenn das zumindest eine, einem Verbindungssteg zugeordnete Langloch stirnrandseitig offen ausgebildet ist.

Bevorzugte Anwendungsbeispiele der erfindungsgemäßen sanitären Einheit sehen vor, dass das Bauteil als Schließ- oder Ventilkörper ausgebildet ist, der in einer seiner Funktionsstellungen wenigstens eine Reinigungs- oder Ventilöffnung verschließt.

Eine bevorzugte Ausführungsform gemäß der Erfindung sieht vor, dass das Betätigungselement hülsenförmig ausgebildet ist. Möglich ist aber auch, dass das als Handhabe ausgebildete Betätigungselement lediglich durch zumindest zwei Angriffsflächen für Daumen und Zeigefinger gebildet ist, die auf gegenüberliegenden Seiten der sanitären Einheit verschieblich gehalten oder verschieblich geführt sind.

Weiterbildungen gemäß der Erfindung ergeben sich aus den Ansprüchen in Verbindung mit der Zeichnung sowie der Beschreibung. Nachstehend wird die Erfindung anhand eines bevorzugten Ausführungsbeispieles noch näher beschrieben.

Es zeigt:
- Fig. 1: eine in einem Längsschnitt dargestellte sanitäre Einheit, die ein hülsenförmiges Auslaufmundstück aufweist, das an einem Wasserauslauf einer sanitären Auslaufarmatur montierbar ist und einen Hülseninnenraum hat, in den eine sanitäre Funktionseinheit mit zumindest einem Funktionselement eingesetzt ist, das ein zwischen zumindest zwei Funktionsstellungen verstellbares Bauteil hat, welches mittels einer von außen zugreifbaren Handhabe verstellbar ist, wobei diese Handhabe hier als ein am Außenumfang des Auslaufmundstücks verschieblich geführtes hülsenförmiges Betätigungselement ausgestaltet ist und wobei das Bauteil hier in einer ersten Funktionsstellung gezeigt ist,
- Fig. 2: das Auslaufmundstück und das am Auslaufmundstück verschieblich geführte Betätigungselement der sanitären Einheit aus Figur 1 in einem Längsschnitt, in der in Figur 1 gezeigten ersten Funktionsstellung,
- Fig. 3: die hier ebenfalls längsgeschnittene sanitäre Einheit aus Figur 1 und 2 in einer zweiten Funktionsstellung seines Bauteiles,
- Fig. 4: das Auslaufmundstück und das Betätigungselement der sanitären Einheit aus den Figuren 1 bis 3 in einem Längsschnitt in der in Figur 3 gezeigten zweiten Funktionsstellung,
- Fig. 5: die längsgeschnittene sanitäre Einheit aus den Figuren 1 bis 4 in der ersten Funktionsstellung seines Bauteiles, unmittelbar nach Betätigung des als Handhabe dienenden außenliegenden Betätigungselements,
- Fig. 6: das als Handhabe dienenden Betätigungselement sowie das Auslaufmundstück der sanitären Einheit aus den Figuren 1 bis 5 in einer Draufsicht auf die Zuströmseite,
- Fig. 7: das Betätigungselement, das Auslaufmundstück sowie die sanitäre Funktionseinheit der sanitären Einheit aus den Figuren 1 bis 6 in einer auseinandergezogenen Perspektivdarstellung,
- Fig. 8: das als Handhabe dienenden Betätigungselement sowie das Auslaufmundstück der sanitären Einheit aus den Figuren 1 bis 7 in einer zuströmseitigen Draufsicht,
- Fig. 9: das Betätigungselement sowie das Auslaufmundstück der in Figur 8 gezeigten sanitären Einheit in einem in Längsrichtung orientierten Anschnitt in Schnittebene I-I aus Figur 8,
- Fig. 10: das Betätigungselement sowie das Auslaufmundstück aus den Figuren 8 und 9 in einer Draufsicht, wobei sich diese Bestandteile der sanitären Einheit hier in der zweiten Funktionsstellung befinden,
- Fig. 11: das Betätigungselement sowie das Auslaufmundstück der in den Figuren 8 bis 10 gezeigten sanitären Einheit in einem in Längsrichtung orientierten Anschnitt in Schnittebene II-II aus Figur 10,
- Fig. 12: die mit ihrem Auslaufmundstück an einer sanitären Auslaufarmatur montierte sanitäre Einheit aus den Figuren 1 bis 11 in einer perspektivischen Ansicht,
- Fig. 13: die mit ihrem Auslaufmundstück an der sanitären Auslaufarmatur gemäß Figur 12 montierte sanitäre Einheit in einer Seitenansicht,
- Fig. 14: das als Handhabe dienende Betätigungselement und das Auslaufmundstück einer mit den Figuren 1 bis 13 vergleichbar ausgestalteten sanitären Einheit, wobei die auf der Abströmseite vorgesehene Auslaufstruktur separat hergestellt und in dem als Handhabe dienenden Betätigungselement gegebenenfalls auch lösbar eingesetzt ist,
- Fig. 15: das Betätigungselement und das Auslaufmundstück aus Figur 14 in einer perspektivischen Draufsicht auf die Abströmseite dieser Bestandteile einer sanitären Einheit,
- Fig. 16: ein in einem Längsschnitt dargestelltes weiteres Ausführungsbeispiel einer sanitären Einheit, die mit Hilfe eines hülsenförmigen Auslaufmundstücks am Wasserauslauf einer sanitären Auslaufarmatur montierbar ist, wobei in den Hülseninnenraum des Auslaufmundstücks eine Funktionseinheit mit einem belüfteten Strahlregler einsetzbar ist, der das durchströmende Wasser zu einem homogenen, nichtspritzenden und hier auch perlend-weichen Wasserstrahl formen soll, und wobei die Funktionseinheit mittels eines außenliegenden Betätigungselements wahlweise zwischen zwei Funktionsstellungen betätigbar ist,
- Fig. 17: die sanitäre Einheit aus Fig. 16 in einem Detail-Längsschnitt im abströmseitigen Bereich zwischen Funktionseinheit, Auslaufmundstück und Betätigungselement,
- Fig. 18: ein mit Fig. 16 vergleichbares Ausführungsbeispiel einer sanitären Einheit in einem Längsschnitt, wobei der in der Funktionseinheit der hier gezeigten sanitären Einheit befindliche Strahlregler ebenfalls als Strahlbelüfter ausgebildet ist,
- Fig. 19: die sanitäre Einheit aus Fig. 18 in einem Detail-Längsschnitt im abströmseitigen Bereich zwischen Funktionseinheit, Auslaufmundstück und Betätigungselement,
- Fig. 20: das Betätigungselement der in den Figuren 16 oder 18 gezeigten sanitären Einheiten in einer perspektivischen Draufsicht auf die Zuströmseite,
- Fig. 21: das dem Betätigungselement aus Fig. 20 zugeordnete Auslaufmundstück in einer perspektivischen Draufsicht auf die Zuströmseite,
- Fig. 22: das Betätigungselement aus Fig. 20 in einer perspektivischen Unteransicht auf die abströmseitige Stirnseite,
- Fig. 23: das Auslaufmundstück aus Fig. 21 in einer perspektivischen Unteransicht,
- Fig. 24: das Auslaufmundstück aus Fig. 21 und 23 in einer Seitenansicht,
- Fig. 25: das Betätigungselement und das Auslaufmundstück aus den Fig. 20 bis 24 in einer ineinandergeschobenen Schiebestellung auf dem Schiebeweg des Betätigungselements am Auslaufmundstück, wobei diese Bestandteile hier in einem Querschnitt durch Schnittebene XXV-XXV gemäß Fig. 24 gezeigt sind,
- Fig. 26: das Auslaufmundstück und das darauf aufgeschobene Betätigungselement aus den Fig. 20 bis 25 mit einem Drehwerkzeug, das sich hier unmittelbar vor dem Ansetzen an der Abströmseite des Betätigungselements befindet,
- Fig. 27: ein Betätigungselement und ein zugehöriges Auslaufmundstück in einer weiteren Ausführungsform, bei der diese Bestandteile mittels eines Drehsicherungsvorsprungs im Inneren des Betätigungselements und einer zugehörigen Drehsicherungsaussparung am Auslaufmundstück in einer Schiebestellung drehfest ineinandergreifen können,
- Fig. 28: das Auslaufmundstück und das daran verschieblich gehaltene Betätigungselement aus Fig. 27 in einer Seitenansicht,
- Fig. 29: das Betätigungselement und das Auslaufmundstück aus den Fig. 28 und 29 in einem Querschnitt durch die Schnittebene XXIX-XXIX in Fig. 28,
- Fig. 30: das Betätigungselement aus Fig. 27 bis 29 in einer Draufsicht auf dessen Zuströmseite,
- Fig. 31: das dem Betätigungselement gemäß Fig. 30 zugeordnete Auslaufmundstück in einer perspektivischen Draufsicht auf die Zuströmseite,
- Fig. 32: das Auslaufmundstück gemäß Fig. 31 in einer perspektivischen Unteransicht auf die Abströmseite dieses Auslaufmündstücks, und
- Fig. 33: das Betätigungselement aus den Fig. 27 bis 30 in einer Draufsicht auf dessen Abströmseite.

In den Figuren 1, 3, 5 sowie in den Fig. 16 und 18 ist eine sanitäre Einheit in verschiedenen Ausführungsbeispielen 1, 116 und 118 dargestellt, die ein hülsenförmiges Auslaufmundstück 2 aufweisen. Die sanitären Einheiten 1, 116, 118 sind mit Hilfe eines am hülsenförmigen Auslaufmundstück 2 vorgesehenen Gewindes an einem Gegengewinde am Wasserauslauf einer sanitären Auslaufarmatur lösbar montierbar. Wie aus einer zusammenschauenden Betrachtung der Figuren 1, 3, 5, 16 und 18 einerseits und der Figuren 12 und 13 andererseits beispielhaft deutlich wird, weist das Auslaufmundstück 2 hier dazu ein Außengewinde 3 auf, das in ein Innengewinde am Wasserauslauf der sanitären Auslaufarmatur einschraubbar ist.

Das Auslaufmundstück 2 der sanitären Einheiten 1, 116 und 118 hat einen Hülseninnenraum, in den eine sanitäre Funktionseinheit 4 eingesetzt ist. Die sanitäre Funktionseinheit 4, die vorzugsweise als Einsetzpatrone ausgebildet ist, kann ein zuströmseitiges Vorsatz- oder Filtersieb aufweisen, das mit einem Strahlregler als weiteres Funktionselement 5 der Funktionseinheit 4 verbunden ist. In dem in den Figuren 1, 3 und 5 gezeigten Ausführungsbeispiel 1 ist zwischen dem Vorsatz- oder Filtersieb und dem als weiteres Funktionselement 5 vorgesehenen Strahlregler ein Durchflussmengenregler 11 zwischengeschaltet, der das durch das Funktionselement 5 durchströmende Wasservolumen druckunabhängig auf einen festgelegten Maximalwert pro Zeiteinheit einregelt und begrenzt. Dieser Durchflussmengenregler 11 steht hier weitestgehend in den durch das Vorsatz- oder Filtersieb umgrenzten Sieb-Innenraum vor. Demgegenüber weisen die in den Fig. 16 und 18 dargestellten Ausführungsbeispiele 116, 118 stattdessen eine Drossel 11' auf, die den Durchflussquerschnitt im Bereich der Drossel 11' wesentlich reduziert.

Um den freien Durchflussquerschnitt oder die Durchflussleistung bei Bedarf zu erhöhen, ist im Funktionselement 5 ein als Schließ- oder Ventilkörper ausgebildetes Bauteil 6 vorgesehen, das mittels einer von außen zugreifbaren Handhabe über ein im Funktionselement 5 axial verschieblich geführtes Übertragungselement 9 zwischen zumindest zwei Funktionsstellungen verstellbar ist. Dabei kann das Bauteil 6 in einer ersten, beispielsweise in den Figuren 1 und 5 gezeigten Funktionsstellung eine Ventilöffnung verschließen, während das Bauteil 6 in zumindest einer zweiten Funktionsstellung, die in Figur 3 beispielhaft gezeigt ist, von der Ventilöffnung beabstandet ist und diese freigibt.

Die Handhabe ist als Betätigungselement 7 und in dem hier dargestellten Ausführungsbeispiel als hülsenförmiges Betätigungselement 7 ausgestaltet, das an einem am Außenumfang eines über den Wasserauslauf der Auslaufarmatur vorstehenden Teilbereich des Auslaufmundstücks 2 verschieblich gehalten ist. Das Betätigungselement 7 ist über wenigstens eine, quer zur Auslaufstruktur 8 der sanitären Einheiten 1, 116 und 118 mit dem Übertragungselement 9 verbunden. Das Übertragungselement 9 ist hier als Übertragungszapfen ausgebildet, der in einer, im Funktionselement 5 zentral angeordneten Schiebeführung des Funktionselements 5 axial verschieblich geführt ist.

Aus einer zusammenschauenden Betrachtung der Figuren 1, 3, 5 bis 8 und 10 wird deutlich, dass die sanitäre Einheit 1 eine das Betätigungselement 7 sowie das als Übertragungszapfen ausgebildete Übertragungselement 9 miteinander verbindende Auslaufstruktur 8 hat, die durch wenigstens zwei und vorzugsweise mehr als zwei Verbindungsstege gebildet ist. Dabei sind die Verbindungsstege der in der sanitären Einheit 1 vorgesehenen Auslaufstruktur 8 in etwa gleichmäßigen Abständen am Innenumfang des Betätigungselements 7 gehalten. Die das Betätigungselement 7 mit dem als Übertragungszapfen ausgebildeten Übertragungselement 9 verbindenden Verbindungsstege 8 der Auslaufstruktur sind stern- oder strahlenförmig in der Hülsenöffnung des hülsenförmigen Betätigungselements 7 angeordnet. Während die Verbindungsstege der Auslaufstruktur 8 mit dem Übertragungszapfen des Übertragungselements 9 einstückig verbunden sind, kann das Betätigungselement 7 mit der Auslaufstruktur 8 auch mehrteilig ausgebildet sein. Während das hülsenförmige Betätigungselement 7, die stern- oder strahlenförmig angeordneten Verbindungsstege der Auslaufstruktur 8 und das als Übertragungszapfen ausgebildete Übertragungselement 9 in dem in den Figuren 1 bis 11 gezeigten Ausführungsbeispiel 1 einstückig miteinander verbunden sind, greifen die ebenfalls die Auslaufstruktur 8 bildenden Verbindungsstege des in den Figuren 14 und 15 gezeigten Ausführungsbeispieles mit ihrem dem Übertragungszapfen abgewandten Endbereich an einem außenliegenden Außenring 12 an, der in das Betätigungselement 7 eingesetzt und dort verrastet werden kann.

Bei den in den Fig. 16 und 18 gezeigten sanitären Einheiten 116 und 118 ist die Auslaufstruktur 8 als Wabenzellenstruktur ausgebildet, die durch einander an Kreuzungsknoten kreuzende Stege gebildet ist, welche Stege zwischen sich Durchflussöffnungen umgrenzen. Diese wabenzellenförmige Auslaufstruktur 8 der sanitären Einheiten 116, 118 setzt dem zuströmenden Wasser einen vergleichsweise geringen Widerstand entgegen. Dabei ist auch hier die wabenzellenförmige Auslaufstruktur 8 an das als Handhabe dienende Betätigungselement 7 einstückig angeformt und bildet die abströmseitige Stirnseite des Betätigungselements 7. An diese wabenzellenförmige Auslaufstruktur 8 steht das als Übertragungszapfen ausgebildete Übertragungselement 9 entgegen der Durchströmrichtung vor, wobei das Übertragungselement 9 einstückig an die Auslaufstruktur 8 angeformt ist. Die einander an Kreuzungsknoten kreuzenden und die wabenzellenförmige Auslaufstruktur 8 bildenden Stege umgrenzen wabenzellenförmige Durchflussöffnungen, die in Durchströmrichtung eine Höhe h haben können, die größer ist als der maximale lichte Querschnitt W der Durchflussöffnungen, wenn die Auslaufstruktur 8 gleichzeitig auch als Strömungsgleichrichter für das austretende Wasser dienen soll.

Die Betätigungselemente 7 der sanitären Einheiten 1, 116 und 118 sind hülsenförmig ausgebildet und liegen mit ihrem außenliegenden Hülsenumfang verschieblich am Außenumfang des zu diesen Einheiten 1, 116 und 118 gehörenden Auslaufmundstücks 2 an. Die in den Fig. 16 und 18 gezeigten Einheiten 116 und 118 weisen eine Führungsinnenwand 29 auf, die über die Auslaufstruktur 8 des Betätigungselements 7 entgegen der Durchströmrichtung vorsteht. Dabei ist der abströmseitige Teilbereich der Umfangswandung des Auslaufmundstücks 2 in dem Ringraum 30 zwischen dem außenliegenden Hülsenumfang des Betätigungselements 7 und der Führungsinnenwand 29 geführt. In den Fig. 16 bis 19 ist dargestellt, dass das Auslaufmundstück 2 der Einheiten 116, 118 am Innenumfang seiner Umfangswandung zumindest eine sich in Durchströmrichtung erstreckende Führungsnut 31 hat, in welcher zumindest einen Führungsnut 31 ein zugeordneter und an der zum außenliegenden Hülsenumfang des Betätigungselements 7 angeordneter Führungsvorsprung 32 eingreift. Dieser zumindest eine Führungsvorsprung 32 wirkt mit der wenigstens einen Führungsnut 31 derart zusammen, dass diese vorzugsweise umlaufende Führungsnut 31 und der ebenfalls beziehungsweise umlaufende Führungsvorsprung 32 den Schiebeweg des Betätigungselements 7 am Auslaufmundstück 2 begrenzen.

Um nun das Auslaufmundstück 2 und das Betätigungselement 7 der sanitären Einheiten 116, 118 miteinander verschieblich verbinden zu können, weisen das Auslaufmundstück 2 an dem abströmseitigen Stirnrandbereich innenumfangsseitig und die Führungsinnenwand 29 des Betätigungselements 7 an seinem freien Stirnrandbereich außenumfangsseitig jeweils eine Auflaufschräge 33, 34 auf, welche Auflaufschrägen 33, 34 zum Aufschnappen beziehungsweise Verrasten des Führungsvorsprungs 32 in der Führungsnut 31 zusammenwirken.

Damit eine Drehbewegung am Betätigungselement 7 auch auf das Auslaufmundstück 2 übertragen werden kann, sind das Betätigungselement 7 und das Auslaufmundstück 2 der sanitären Einheiten 1, 116 und 118 zumindest in einem Teilbereich des Schiebeweges des Betätigungselements 7 am Auslaufmundstück 2 drehfest miteinander verbindbar. Sofern sich das Betätigungselement 7 und das Auslaufmundstück 2 in der in Längsrichtung verschieblichen, aber drehfesten Schiebestellung befinden, kann eine auf das Betätigungselement 7 ausgeübte Drehkraft auch auf das Auslaufmundstück 2 übertragen werden, so dass das am Wasserauslauf mittels einer Schraubverbindung gehaltene Auslaufmundstück 2 dort wahlweise fest- oder losgeschraubt werden kann.

Damit bei der sanitären Einheit 1 eine Drehbewegung am Betätigungselement 7 auch auf das Auslaufmundstück 2 übertragen werden kann, können die die Auslaufstruktur 8 bildenden Verbindungsstege zumindest in einer dem Wasserauslauf zugewandten Schiebeendstellung des Betätigungselements 7 ein zugeordnetes Langloch 10 im Auslaufmundstück 2 durchsetzen. Bei dem in den Figuren 1 bis 11 gezeigten Ausführungsbeispiel einer sanitären Einheit 1 steht im Betätigungselement 7 zumindest ein angeformter Haltezapfen 13 vor, der zumindest in einer zuströmseitigen Schiebeendstellung und vorzugsweise ständig mit einer zugeordneten Halteausnehmung 14 am abströmseitigen Stirnrand des Auslaufmundstücks 2 in Eingriff ist. Der zumindest eine Haltezapfen 13 sowie die zumindest eine zugeordnete Halteausnehmung 14 bewirken, dass das Auslaufmundstück 2 und das als Handhabe dienende Betätigungselement 7 drehgesichert, aber verschieblich ineinander geführt sind.

Wie aus einer zusammenschauenden Betrachtung der Fig. 27 bis 33 deutlich wird, ist bei den sanitären Einheiten 116, 118 am Betätigungselement 7 ein Drehsicherungsvorsprung 35 vorgesehen, der in den Ringraum 30 vorsteht. Dieser Drehsicherungsvorsprung 35 ist in einer vorzugsweise entgegen der Durchströmrichtung vorgeschobenen Schiebeposition in wenigstens eine Drehsicherungsaussparung 36 am Auslaufmundstück 2 einführbar, welche Drehsicherungsaussparung 36 zum abströmseitigen Stirnrand des Auslaufmundstücks 2 hin offen ausgebildet ist. Greift der in den Ringraum 30 vorstehende Drehsicherungsvorsprung 35 in die Drehsicherungsaussparung 36 am Auslaufmundstück 2 ein, sind das Betätigungselement 7 und das Auslaufmundstück 2 relativ zueinander verschieblich, aber dennoch drehfest aneinander gehalten.

Um eine Drehsicherung zwischen dem Betätigungselement 7 und dem Auslaufmundstück 2 zu bewerkstelligen, weist bei dem in den Fig. 20 bis 23 gezeigten Ausführungsbeispiel das Auslaufmundstück zumindest in einem Teilbereich seiner Längserstreckung einen vom kreisförmigen Querschnitt in zumindest einem Umfangsabschnitt abweichende Formgebung, insbesondere eine als vorzugsweise plane Einsenkung 37 ausgebildete Formgebung auf. Das hülsenförmige Betätigungselement 7 hat in dem in den Fig. 20 bis 23 gezeigten Ausführungsbeispiel an seinem Hülseninnenumfang zumindest in einem Abschnitt seiner Längserstreckung mindestens einen Vorsprung 38, der in einer vorzugsweise entgegen der Durchströmrichtung vorgeschobenen Schiebeposition des Betätigungselements 7 mit dem zumindest einen, vom kreisförmigen Querschnitt abweichenden Teilbereich 37 des Auslaufmundstücks derart in Deckung gebracht werden kann, dass das Betätigungselement 7 und das Auslaufmundstück 2 drehfest aneinander gehalten sind.

In der drehfesten Schiebeposition von Betätigungselement 7 und Auslaufmundstück 2 kann auf das Betätigungselement 7 der Einheiten 1, 116, 118 auch manuell eine Drehkraft ausgeübt werden. Demgegenüber weist das in Fig. 26 gezeigte Ausführungsbeispiel an der Auslaufstirnseite des Betätigungselements 7 mehrere, in Umfangsrichtung voneinander vorzugsweise gleichmäßig beabstandete Löcher 39 auf. Die an der Auslaufstirnseite des Betätigungselements 7 voneinander beabstandeten Löcher 39 sind jeweils als eine in dem Ringraum 30 zwischen dem außenliegenden Hülsenumfang des Betätigungselements 7 und seiner Führungsinnenwand 29 mündende Belüftungsöffnung ausgebildet. Diese Löcher 39 dienen gleichzeitig auch als Werkzeugangriffsstelle für ein am Betätigungselement 7 stirnseitig ansetzbares Drehwerkzeug 40. Dieses Drehwerkzeug 40 hat vorstehende Eingriffszapfen 41, die jeweils in eines der Löcher 39 an der abströmseitigen Stirnseite des Betätigungselements 7 in Eingriff gebracht werden können.

Das Bauteil 6 in den sanitären Einheiten 1, 116, 118 ist hier als Ventilelement ausgebildet, das in der ersten und der zweiten Funktionsstellung wenigstens eine Ventilöffnung verschließt. Durch Betätigen des als Ventilelement ausgebildeten Bauteiles 6 kann der lichte Durchflussquerschnitt oder die Durchflussleistung des Funktionselements 5 bei Bedarf verändert werden. Häufig sehen nämlich nationale Gesetzgebungen vor, dass eine Durchflussmenge in einem Standardbetrieb auf ein vorgeschriebenes Maß beschränkt sein soll. Es kann jedoch das Bedürfnis des Anwenders sein, kurzzeitig derartige Durchflussmengenbegrenzungen aufheben zu können, um beispielsweise stärker verunreinigte Gegenstände zu waschen und durchzuspülen. Die hier im Ganzen mit 4 bezeichnete Funktionseinheit bildet dazu im Inneren einen Strömungsweg 15 für durchströmendes Wasser aus. Der Strömungsweg 15 ist in an sich bekannter Weise in einem gegebenenfalls auch mehrteiligen Gehäuse 16 ausgebildet. In dem Strömungsweg 15 ist das als Ventilelement 6 ausgebildete Bauteil angeordnet, das zwischen einer Offenstellung (vgl. beispielsweise Figuren 3 und 5) und einer Schließstellung (vgl. beispielsweise Figur 1) umschaltbar ist.

Die Schließstellung ist hierbei unterhalb der Offenstellung angeordnet, wenn die in der sanitären Einheit 1 vorgesehene Funktionseinheit im Gebrauch in der Orientierung gemäß den Figuren 1, 3 und 5 eingesetzt wird. Hierzu kann die Schließstellung genau unterhalb der Offenstellung oder unter der Offenstellung, jedoch seitlich versetzt zu einer Position genau unterhalb, angeordnet sein.

Im Einsatz wird die Funktionseinheit 4 durch das Auslaufmundstück 2 an der Auslaufarmatur in an sich bekannter Weise gehalten.

An dem als Ventilelement dienenden Bauteil 6 ist eine Anlagefläche 18 ausgebildet. An dem Gehäuse 16 oder einem in Schieberichtung vorgeschalteten Bauelement der Funktionseinheit 4 ist eine korrespondierende Gegenfläche 19 ausgebildet, die mit der Anlagefläche 18 derart zusammenwirkt, dass die Gegenfläche 19 in der Offenstellung des Bauteils 6 an der Anlagefläche 18 flächig anliegt. In der Schließstellung ist dagegen die Anlagefläche 18 von der Gegenfläche 19 beabstandet angeordnet.

Die Gegenfläche 19 ist in der Schließstellung vom Strömungsweg 15 her zugänglich und wird daher bei Vorhandensein von Wasser im Strömungsweg 15 benetzt.

An dem als Ventilelement dienenden Bauteil 6 ist außerdem eine Beaufschlagungsfläche 20 ausgebildet. Die Beaufschlagungsfläche 20 ist nach unten orientiert, während die Anlagefläche 18 nach oben orientiert ist. Die Beaufschlagungsfläche 20 ist mit anderen Worten in einer von der Anlagefläche 6 abgewandten Orientierung ausgerichtet.

In der Offenstellung des als Ventilelement dienenden Bauteils 6 wird somit die Beaufschlagungsfläche 20 druckbeaufschlagt und drückt das Ventilelement gegen die Gegenfläche 19. An dem als Ventilelement dienenden Bauteil 6 ist ein Verdrängungskörper 21 ausgebildet, der in einen Aufnahmeraum 22 passt.

Der Verdrängungskörper 21 ist hierbei nur beispielhaft mit einer zylindrischen Form dargestellt. Der Verdrängungskörper 21 ist in dem Aufnahmeraum 22 durch dessen Innenkontur verschieblich geführt. In der Offenstellung füllt der Verdrängungskörper 21 den Aufnahmeraum 22 vollständig aus. In der Schließstellung ist der Verdrängungskörper 21 dagegen teilweise außerhalb des Aufnahmeraums 22 angeordnet und ragt in diesen nur soweit rein, als es für die erwähnte verschiebliche Führung erforderlich ist.

Zwischen dem Verdrängungskörper 21 und einer Innenwand 23 des Aufnahmeraums 22 sind mehrere Entlastungskanäle 24 ausgebildet, über welche Wasser, das aus dem Aufnahmeraum 22 verdrängt wird, in den Strömungsweg 15 zurückströmen kann.

Unterhalb des als Ventilelement dienenden Bauteils 6 ist das stabförmige Übertragungselement 9 ausgebildet, welches von außen über das Betätigungselement 7 bedienbar ist. Bei dem in den Fig. 1 bis 11 gezeigten Ausführungsbeispiel der sanitären Einheit 1, 116, 118 ist das Übertragungselement 9 verschieblich in einer wabenförmigen und mit wabenzellenförmigen Durchflusslöchern versehenen Auslaufstirnseite 25 der Funktionseinheit geführt und beaufschlagt das als Ventilelement dienende Bauteil 6 von unten, an der Beaufschlagungsfläche 20.

Das Übertragungselement 9 ist separat von dem Ventilelement ausgebildet, so dass ein Teil der Beaufschlagungsfläche 20 mit dem Übertragungselement 9 abdeckbar und freigebbar ist. Hierbei ist dieser Teil der Beaufschlagungsfläche 20 beispielsweise in Figur 3 bedeckt und in der Figur 5 freigegeben.

Die Beaufschlagungsfläche 20 ist im Strömungsweg 15 dem Ventilsitz 26 vorgeschaltet angeordnet. Der Ventilsitz 26 bildet ein Strömungshindernis im Strömungsweg 15, so dass sich vor dem Ventilsitz 26 ein Druck aufbaut, welcher das als Ventilelement dienende Bauteil 6 in der Offenstellung hält.

Die Anlagefläche 18 und die Beaufschlagungsfläche 20 sind an einer umlaufenden Krempe 17 des als Ventilelement dienenden Bauteils 6 ausgebildet. Die Krempe 17 verschließt in der Schießstellung den Ventilsitz 26 teilweise, um eine zusätzliche Verengung zu erreichen. Hierzu sind an der Krempe 17, die an sich eine runde Grundform beschreibt, Abflachungen 28 ausgebildet, welche jeweils Durchtrittsspalten am Ventilsitz 26 bilden.

Dem als Ventilelement dienenden Bauteil 6 ist im Strömungsweg 15 der an sich bekannte Mengenregler 11 oder ein anderer Mengenbegrenzer, beispielsweise die in den Fig. 16 und 18 gezeigte Drossel 11', vorgeschaltet, durch welchen in der Umgebung des Ventilelements 17 definierte Verhältnisse einstellbar sind. Mit Hilfe des Durchflussmengenreglers 11 oder der Drossel 11' kann die maximale Durchflussleistung der Funktionseinheit 4 begrenzt oder auf einen festgelegten druckunabhängigen Maximalwert eingeregelt werden.

Die Anlagefläche 18 ist in der Schließstellung an dem als Ventilelement dienenden Bauteil 6 zuströmseitig ausgebildet, so dass dieses Ventilelement durch den Strömungsdruck in die Schließstellung geführt und in der Schließstellung gehalten wird, sobald die Anlagefläche 18 von der Gegenfläche 19 gelöst ist.

Der Verdrängungskörper 21 und insgesamt das gesamte Bauteil 6 sind aus Messing gefertigt. Das Übertragungselement 9 und das hier ringförmig ausgebildete Betätigungselement 7 sind dagegen aus Kunststoff gefertigt, wie auch das Gehäuse 16 mit der Auslaufstruktur 25.

Figur 1 zeigt den Ruhezustand der in der sanitären Einheit 1 befindlichen Funktionseinheit 4. Dabei ist das als Ventilelement dienende Bauteil 6 in der Schließstellung angeordnet.

Im Betrieb wird somit der Durchfluss entlang des Strömungsweges 15 durch das als Ventilelement dienende Bauteil 6 und insbesondere die Abflachungen 28 im Ventilsitz 26 definiert.

Durch einen manuellen Druck, der auf den Betätigungsring 7 aufgebracht und über das Übertragungselement 9 von unten nach oben übertragen werden kann, wird das als Ventilelement dienende Bauteil 6 in die Offenstellung gemäß Figur 3 überführt. Hierbei wird Wasser aus dem Aufnahmeraum 22 mittels dem Verdrängungskörper 21 über die Entlastungskanäle 24 verdrängt.

Das als Ventilelement dienende Bauteil 6 wird mit seiner Anlagefläche 18 gegen die Gegenfläche 19 am Gehäuse 16 gepresst. In dieser Offenstellung wird die Beaufschlagungsfläche 20 durch den im Strömungsweg 15 aufgebauten oder herrschenden Druck beaufschlagt, so dass das als Ventilelement dienende Bauteil 6 in der Offenstellung gehalten wird.

Daher verbleibt das als Ventilelement dienende Bauteil 6 auch in der Offenstellung, wenn das Übertragungselement 9 sich selbst überlassen wird und sich von dem als Ventilelement ausgebildeten Bauteil 6 löst und nach unten fällt. Dieses Halten in der Offenstellung erfolgt solange, wie Wasser in dem Strömungsweg 15 fließt und der dort notwendige Druck aufgebaut ist.

Bei einem Druckabfall im Strömungsweg 15 fällt das als Ventilelement dienende Bauteil 6 mit dem Verdrängungskörper 21 aufgrund seines Eigengewichts in die Schließstellung gemäß Figur 1 zurück.

In der Offenstellung weist der Ventilsitz 26 einen maximalen freien Innenquerschnitt auf, so dass die Durchflussmenge gegenüber der Schließstellung vergrößert ist.

Aus den Figuren 1, 3 und 5 ist noch ersichtlich, dass der Druck, welcher das als Ventilelement dienende Bauteil 6 in der Offenstellung hält, durch den Ventilsitz 26 und nachfolgende Strömungshindernisse erzeugt wird.

Bei den hier dargestellten sanitären Einheiten 1, 116, 118 ist somit an einem in einem Strömungsweg 15 zwischen einer Offenstellung und einer Schließstellung verstellbaren Ventilelement (Bauteil 6) eine Anlagefläche 18 ausgebildet, welche in der Offenstellung eine korrespondierende, stationäre Gegenfläche 19 abdeckt und in der Schließstellung frei gibt, so dass das Ventilelement 17 durch den Druck im Strömungsweg selbsttätig in der Offenstellung gehalten ist und bei Druckabfall in die Schließstellung zurückkehrt. Hierdurch ist erreichbar, dass die Funktionseinheit 4 nach einer Benutzung selbsttätig in den begrenzenden Betrieb, bei dem das als Ventilelement dienende Bauteil 6 in der Schließstellung den Strömungsweg 15 stärker begrenzt, als in der Offenstellung, zurückkehrt. Andererseits wird dadurch auch erreicht, dass das als Ventilelement dienende Bauteil 6 selbsttätig in der Offenstellung haltbar eingerichtet sein kann, solange im Strömungsweg ausreichend Wasser fließt und somit ein ausreichender Druck aufgebaut ist. Dies erleichtert die Benutzung, da der Anwender das als Ventilelement dienende Bauteil 6 beispielsweise manuell, über den Betätigungsring 7 und das Übertragungselement 9, manuell in die Offenstellung überführen kann, jedoch nicht das als Ventilelement dienende Bauteil 6 in dieser Offenstellung halten muss. Dies verbessert die Gebrauchseigenschaften der sanitären Einheit 1, wobei gleichzeitig gesetzliche Anforderungen, nach denen die Standardeinstellung im Normalbetrieb die strömungsbegrenzte Einstellung sein soll, erfüllbar ist.

Auch die in den Fig. 16 und 18 gezeigten sanitären Einheiten 116, 118 weisen eine sanitäre Funktionseinheit 4 auf, die ein als belüfteter Strahlregler oder Strahlbelüfter ausgebildetes Funktionselement 5 hat. Um Umgebungsluft durch die an der Auslaufstirnseite des Betätigungselements 7 vorgesehenen Löcher 39 über den Ringraum 30 in die im Gehäuseinneren des Einsetzgehäuses der Funktionseinheit 4 befindliche Mischzone einsaugen zu können, in welcher Mischzone die Umgebungsluft mit dem durchströmenden Wasser durchmischt wird, ist am Gehäuseumfang des Einsetzgehäuses der Funktionseinheit 4 der sanitären Einheit 116 eine Einsaugöffnung 42 vorgesehen. Bei der sanitären Einheit 116 gemäß Figur 16 besteht jedoch die Möglichkeit, dass Wasser von der Abströmseite zwischen der Gehäuseaußenwand 16 und der Führungsinnenwand 29 gelangen kann. Durch die Kapillarwirkung kann es passieren, dass das hülsenförmige Betätigungselement 7 in seiner Schiebeendstellung verharrt und nicht mehr zurückfällt. Damit wird aber die Funktion der sanitären Einheit 4 behindert und eine Kalkbildung sowie eine Verkeimung des Standwassers ist möglich. Um nun ein Festsaugen oder Festbacken des hülsenförmigen Betätigungselements 7 zu verhindern, ist in der Gehäuseaußenwand 16 der sanitären Einheit 18 eine solche Belüftungsöffnung 42 nicht vorgesehen. Da auch die Funktionseinheit 4 der in Figur 18 gezeigten sanitären Einheit 118 einen Strahlbelüfter hat, wird die Umgebungsluft dort von der abströmseitigen Gehäusestirnfläche in das Gehäuseinnere des Einsetzgehäuses der Funktionseinheit 4 eingesaugt und nimmt dort das zwischen der Gehäuseaußenwand 16 und der Führungsinnenwand 29 eventuell eindringendes Wasser mit. Dabei ist die zumindest eine Belüftungsöffnung bei der sanitären Einheit 118 zwischen dem abströmseitigen Stirnrand der Gehäusewand und der zuströmseitigen Stirnseite des die Auslaufstirnseite der Funktionseinheit 4 bildenden Strömungsgleichrichters, etwa im Bereich des Bezugszeichens "8", vorgesehen. Somit wird die Umgebungsluft bei der sanitären Einheit 118 durch den Ringraum 30 hindurch und am Innenumfang der Führungsinnenwand 29 entlang in das Gehäuseinnere des Einsetzgehäuses der Funktionseinheit 4 eingesaugt, weil die Funktionseinheit 4 an ihrem Einsetzgehäuse umfangseitig keine vergleichbaren Einsaugöffnungen aufweist.

### Bezugszeichenliste

- 1: sanitäre Einheit (gemäß den Figuren 1 bis 13)
- 2: Auslaufmundstück
- 3: Außengewinde
- 4: Funktionseinheit
- 5: Funktionselement
- 6: Bauteil
- 7: Betätigungselement
- 8: Verbindungssteg
- 9: Übertragungselement
- 11: Durchflussmengenregler
- 12: Außenring
- 13: Haltezapfen
- 14: Halteausnehmung
- 15: Strömungsweg
- 16: Gehäuse
- 17: Krempe
- 18: Anlagefläche
- 19: Gegenfläche
- 20: Beaufschlagungsfläche
- 21: Verdrängungskörper
- 22: Aufnahmeraum
- 23: Innenwand
- 24: Entlastungskanäle
- 25: Auslaufstruktur
- 26: Ventilsitz
- 28: Abflachungen
- 29: Führungsinnenwand
- 30: Ringraum
- 31: Führungsnut
- 32: Führungsvorsprung
- 33: Auflaufschräge
- 34: Auflaufschräge
- 35: Drehsicherungsvorsprung
- 36: Drehsicherungsvorsprung
- 37: Einsenkung
- 38: Vorsprung
- 39: Löcher
- 40: Drehwerkzeug
- 41: Eingriffszapfen
- 42: Belüftungsöffnung
- 116: sanitäre Einheit (gemäß Fig. 16)
- 118: sanitäre Einheit (gemäß Fig. 18)

## Patentansprüche

1. Sanitäre Einheit (1, 116, 118), die ein hülsenförmiges Auslaufmundstück (2) aufweist, das (2) an einem Wasserauslauf einer sanitären Auslaufarmatur montierbar ist, und einen Hülseninnenraum hat, in den eine sanitäre Funktionseinheit (4) mit zumindest einem Funktionselement (5) eingesetzt ist, welches Funktionselement (5) ein Bauteil (6) hat, wobei die sanitäre Einheit ferner eine Handhabe aufweist, wobei das Bauteil (6) mittels der von außen zugreifbaren Handhabe über ein im Hülseninnenraum axial verschieblich geführtes Übertragungselement (9) zwischen zumindest zwei Funktionsstellungen verstellbar ist, wobei die Handhabe als Betätigungselement (7) ausgestaltet ist, welches Betätigungselement (7) an einem am Außenumfang eines über den Wasserauslauf der Auslaufarmatur vorstehenden Teilbereichs des Auslaufmundstücks (2) verschieblich gehalten ist, und wobei an dem Betätigungselement (7) eine wasserstrahldurchlässige oder wasserstrahlführende Auslaufstruktur (8) gehalten ist, die das Betätigungselement (7) mit dem Übertragungselement (9) verbindet, **dadurch gekennzeichnet, dass** das Übertragungselement (9) im Funktionselement (5) axial verschieblich geführt ist.

2. Sanitäre Einheit nach Anspruch 1, **dadurch gekennzeichnet, dass** die Auslaufstruktur (8) durch quer zur Auslaufrichtung des Betätigungselements (7) orientierte Verbindungsstege gebildet ist.

3. Sanitäre Einheit nach Anspruch 1, **dadurch gekennzeichnet, dass** die Auslaufstruktur (8) als Wabenzellen-, Gitter- oder Netzstruktur ausgebildet ist, die durch einander an Kreuzungsknoten kreuzende und/oder aneinander einstückig angeformte Stege gebildet ist, welche Stege zwischen sich Durchflussöffnungen umgrenzen.

4. Sanitäre Einheit nach einem der Ansprüche 1 bis 3, **dadurch gekennzeichnet, dass** die Auslaufstruktur (8) an dem Betätigungselement (7) einstückig angeformt ist.

5. Sanitäre Einheit nach einem der Ansprüche 1 bis 4, **dadurch gekennzeichnet, dass** die Auslaufstruktur (8) die abströmseitige Stirnseite des Betätigungselements (7) bildet.

6. Sanitäre Einheit nach einem der Ansprüche 1 bis 5, **dadurch gekennzeichnet, dass** das Übertragungselement (9) an der Zuströmseite der Auslaufstruktur (8) einstückig angeformt ist und über diese (8) entgegen der Durchströmrichtung vorsteht.

7. Sanitäre Einheit nach einem der Ansprüche 3 oder 4 bis 6, wenn die Ansprüche 4 bis 6 von Anspruch 3 abhängig sind, **dadurch gekennzeichnet, dass** die einander kreuzenden Stege der als Wabenzellenstruktur ausgebildeten Auslaufstruktur (8) wabenzellenförmige Durchflussöffnungen umgrenzen.

8. Sanitäre Einheit nach einem der Ansprüche 3 bis 7, **dadurch gekennzeichnet, dass** die Auslaufstruktur (8) als Strömungsgleichrichter ausgebildet ist, und dass die Durchflussöffnungen in Durchströmrichtung eine Höhe (h) haben, die größer ist als der maximale lichte Querschnitt (W) der Durchflussöffnungen.

9. Sanitäre Einheit nach einem der Ansprüche 1 bis 8, **dadurch gekennzeichnet, dass** das Betätigungselement (7) hülsenförmig ausgebildet ist und mit seinem außenliegenden Hülsenumfang verschieblich am Außenumfang des Auslaufmundstücks (2) anliegt.

10. Sanitäre Einheit nach einem der Ansprüche 1 bis 9, **dadurch gekennzeichnet, dass** über die Auslaufstruktur (8) des Betätigungselements (7) eine Führungsinnenwand (29) entgegen der Durchströmrichtung vorsteht, und dass der abströmseitige Teilbereich der Umfangswandung des Auslaufmundstücks (2) in dem Ringraum (30) zwischen dem außenliegenden Hülsenumfang des Betätigungselements (7) und der Führungsinnenwand (29) geführt ist.

11. Sanitäre Einheit nach einem der Ansprüche 1 bis 10, **dadurch gekennzeichnet, dass** das Auslaufmundstück (2) am Innenumfang seiner Umfangswandung zumindest eine sich in Durchströmrichtung erstreckende Führungsnut (31) hat, in welche zumindest eine Führungsnut (31) ein zugeordneter und an der zum außenliegenden Hülsenumfang des Betätigungselements (7) angeordneter Führungsvorsprung (32) eingreift, welcher Führungsvorsprung (32) mit der Führungsnut (31) derart zusammenwirkt, dass diese (31, 32) den Schiebeweg des Betätigungselements (7) am Auslaufmundstück (2) begrenzen.

12. Sanitäre Einheit nach einem der vorstehenden Ansprüche, **dadurch gekennzeichnet, dass** das Auslaufmundstück (2) an dem abströmseitigen Stirnrandbereich innenumfangsseitig und die Führungsinnenwand (29) des Betätigungselements (7) an seinem freien Stirnrandbereich außenumfangsseitig jeweils eine Auflaufschräge (33, 34) zum Aufschnappen beziehungsweise Verrasten des Führungsvorsprungs (32) in der Führungsnut (31) zusammenwirken.

13. Sanitäre Einheit nach einem der Ansprüche 1 bis 12, **dadurch gekennzeichnet, dass** das zumindest eine Funktionselement (5) oder eines der Funktionselemente (5) als belüfteter Strahlregler ausgebildet ist, der das durch das Einsetzgehäuse durchströmende Wasser mit Umgebungsluft durchmischt.

14. Sanitäre Einheit nach Anspruch 13, **dadurch gekennzeichnet, dass** die einen belüfteten Strahlregler aufweisende Funktionseinheit (4) ein Einsetzgehäuse hat, an dessen Gehäuseumfang und/oder an dessen abströmseitiger Gehäusestirnseite wenigstens eine Belüftungsöffnung (42) zum Ansaugen von Umgehungsluft in das Gehäuseinnere vorgesehen ist.

15. Sanitäre Einheit nach einem der Ansprüche 1 bis 14, **dadurch gekennzeichnet, dass** an der Auslaufstirnseite des Betätigungselements (7) zumindest ein Loch (39) vorgesehen ist.

16. Sanitäre Einheit nach Anspruch 15, **dadurch gekennzeichnet, dass** an der Auslaufstirnseite des Betätigungselements (7) zumindest zwei, in Umfangsrichtung voneinander beabstandete Löcher (39) vorgesehen sind, die (39) eine Werkzeugangriffsstelle für ein am Betätigungselement (7) vorzugsweise stirnseitig ansetzbares Drehwerkzeug (40) bilden.

17. Sanitäre Einheit nach Anspruch 14, **dadurch gekennzeichnet, dass** die wenigstens eine Belüftungsöffnung (42) in Durchströmrichtung vor dem zuströmseitigen Stirnrand der Führungsinnenwand (29) in der entgegen der Durchströmrichtung gelegenen Schiebeendstellung des Betätigungselements (7) am Gehäuseumfang des Einsetzgehäuses angeordnet ist.

18. Sanitäre Einheit nach einem der Ansprüche 1 bis 17, **dadurch gekennzeichnet, dass** das Betätigungselement (7) zumindest in einer entgegen der Durchströmrichtung vorgeschobenen Schiebeposition drehfest mit dem Auslaufmundstück (2) verbindbar ist.

19. Sanitäre Einheit nach Anspruch 18, **dadurch gekennzeichnet, dass** das Auslaufmundstück (2) zumindest in einem Teilbereich seiner Längserstreckung einen vom kreisförmigen Querschnitt in zumindest einem Umfangsabschnitt abweichende Formgebung, insbesondere eine als vorzugsweise plane Einsenkung (37) ausgebildete Formgebung, hat, und dass das hülsenförmige Betätigungselement (7) an seinem Hülseninnenumfang zumindest in einem Abschnitt seiner Längserstreckung mindestens einen Vorsprung (38) hat, der in einer vorzugsweise entgegen der Durchströmrichtung vorgeschobenen Schiebeposition des Betätigungselements (7) mit dem zumindest einen, vom kreisförmigen Querschnitt abweichenden Teilbereich (37) des Auslaufmundstücks in Deckung bringbar ist.

20. Sanitäre Einheit nach Anspruch 18, **dadurch gekennzeichnet, dass** am Auslaufmundstück (2) und/oder am Betätigungselement (7) innen- oder außenumfangsseitig wenigstens ein Drehsicherungsvorsprung (35) vorsteht, der in einer vorzugsweise entgegen der Durchströmrichtung vorgeschobenen Schiebeposition in wenigstens eine Drehsicherungsaussparung (36) am jeweils anderen Bauteil (7, 2) einführbar ist.

21. Sanitäre Einheit nach einem der Ansprüche 1 bis 20, **dadurch gekennzeichnet, dass** das Übertragungselement (9) wenigstens einen Übertragungszapfen hat.

22. Sanitäre Einheit nach einem der vorstehenden Ansprüche, **dadurch gekennzeichnet, dass** das Übertragungselement (9) und insbesondere dessen Übertragungszapfen in einer, im Funktionselement (5) zentral angeordneten Schiebeführung axial verschieblich geführt ist.

23. Sanitäre Einheit nach einem der vorstehenden Ansprüche, **dadurch gekennzeichnet, dass** die Auslaufstruktur (8) des Betätigungselements (7) durch wenigstens zwei und vorzugsweise mehr als zwei Verbindungsstege gebildet ist, welche Verbindungsstege (8) mit dem Übertragungselement (9) und insbesondere mit dem wenigstens einen Übertragungszapfen verbunden sind, und dass die Verbindungsstege (8) in vorzugsweise gleichmäßigen Abständen über die lichte Hülsenöffnung des hülsenförmigen Betätigungselements (7) verteilt angeordnet sind.

24. Sanitäre Einheit nach Anspruch 23, wenn Anspruch 23 abhängig von Anspruch 21 ist, **dadurch gekennzeichnet, dass** die das Betätigungselement (7) mit dem Übertragungszapfen verbindenden Verbindungsstege der Auslaufstruktur (8) stern- oder strahlenförmig angeordnet sind.

25. Sanitäre Einheit nach Anspruch 23, wenn Anspruch 23 abhängig von Anspruch 21 ist, oder nach Anspruch 24, **dadurch gekennzeichnet, dass** das Betätigungselement (7) mit dem wenigstens einen Verbindungssteg (8) und/oder der wenigstens eine Verbindungssteg der Auslaufstruktur (8) mit dem zumindest einen Übertragungszapfen einstückig verbunden ist.

26. Sanitäre Einheit nach einem der vorstehenden Ansprüche, **dadurch gekennzeichnet, dass** der wenigstens eine Verbindungssteg der Auslaufstruktur (8) zumindest in einer der Wasserauslaufarmatur zugewandten Schiebeendstellung ein zugeordnetes Langloch im Auslaufmundstück (2) durchsetzt.

27. Sanitäre Einheit nach Anspruch 26, **dadurch gekennzeichnet, dass** der wenigstens eine Verbindungssteg der Auslaufstruktur (8) in dem ihm zugeordneten Langloch drehgesichert, aber verschieblich geführt ist.

28. Sanitäre Einheit nach Anspruch 26 oder 27, **dadurch gekennzeichnet, dass** das Betätigungselement (7) zwischen einer, dem Wasserauslauf abgewandten Schiebeendstellung, in welcher das Betätigungselement (7) drehbar am Auslaufmundstück (2) gehalten ist, und einer dem Wasserauslauf zugewandten Schiebeendstellung verschieblich am Auslaufmundstück (2) gehalten ist.

29. Sanitäre Einheit nach Anspruch 26, **dadurch gekennzeichnet, dass** das zumindest eine, einem Verbindungssteg zugeordnete Langloch stirnrandseitig offen ausgebildet ist.

30. Sanitäre Einheit nach einem der vorstehenden Ansprüche, **dadurch gekennzeichnet, dass** an dem Betätigungselement (7) ein Haltezapfen (13) angeformt ist, der in wenigstens eine Halteausnehmung (14) am abströmseitigen Stirnrand des Auslaufmundstücks (2) derart eingreift, dass das Betätigungselement und das Auslaufmundstück drehgesichert, aber axial verschieblich ineinander geführt sind.

31. Sanitäre Einheit nach einem der Ansprüche 1 bis 30, **dadurch gekennzeichnet, dass** das Bauteil (6) als Schließ- oder Ventilkörper ausgebildet ist, der in einer seiner Funktionsstellungen wenigstens eine Reinigungs- oder Ventilöffnung verschließt.

32. Sanitäre Einheit nach einem der Ansprüche 1 bis 8 und 10 bis 31, **dadurch gekennzeichnet, dass** das Betätigungselement (7) als hülsenförmiges Betätigungselement (7) ausgebildet ist.

## Claims

1. Sanitary unit (1, 116, 118) which has a sleeve-shaped outlet mouthpiece (2) that is able to be assembled on a water outlet of a sanitary outlet fitting and has a sleeve interior into which a sanitary functional unit (4) having at least one functional element (5) is inserted, said functional element (5) having a component (6), wherein the sanitary unit furthermore has a handle, wherein the component (6), by means of the externally accessible handle and by way of a transmission element (9) that is guided so as to be axially displaceable in the sleeve interior, is adjustable between at least two functional positions, wherein the handle is designed as an activation element (7), said activation element (7) being held so as to be displaceable on an external circumference of a subregion of the outlet mouthpiece (2) that projects beyond the water outlet of the outlet fitting, and wherein an outlet structure (8) that is permeable to a water jet or guides a water jet and connects the activation element (7) to the transmission element (9) is held on the activation element (7), **characterized in that** the transmission element (9) is guided so as to be axially displaceable in the functional element (5).

2. Sanitary unit according to Claim 1, **characterized in that** the outlet structure (8) is formed by connecting webs which are oriented so as to be transverse to the outlet direction of the activation element (7).

3. Sanitary unit according to Claim 1, **characterized in that** the outlet structure (8) is configured as a honeycomb structure, a mesh structure, or a net structure, which is formed by webs that mutually intersect at intersection points and/or are integrally moulded on one another, said webs therebetween delimiting flow openings.

4. Sanitary unit according to one of Claims 1 to 3, **characterized in that** the outlet structure (8) is integrally moulded on the activation element (7).

5. Sanitary unit according to one of Claims 1 to 4, **characterized in that** the outlet structure (8) forms the outflow-proximal end side of the activation element (7).

6. Sanitary unit according to one of Claims 1 to 5, **characterized in that** the transmission element (9) is integrally moulded on the inflow side of the outlet structure (8) and counter to the flow direction projects beyond said outlet structure (8).

7. Sanitary unit according to one of Claims 3, or 4 to 6 if Claims 4 to 6 are dependent on Claim 3, **characterized in that** the mutually intersecting webs of the outlet structure (8) configured as a honeycomb structure delimit flow openings in the shape of honeycomb cells.

8. Sanitary unit according to one of Claims 3 to 7, **characterized in that** the outlet structure (8) is configured as a flow rectifier, and **in that** the flow openings in the flow direction have a height (h) which is greater than the maximum available cross section (W) of the flow openings.

9. Sanitary unit according to one of Claims 1 to 8, **characterized in that** the activation element (7) is configured in the manner of a sleeve, and by way of the external sleeve circumference thereof bears so as to be displaceable on the external circumference of the outlet mouthpiece (2).

10. Sanitary unit according to one of Claims 1 to 9, **characterized in that** a guide internal wall (29) projects beyond the outlet structure (8) of the activation element (7) counter to the flow direction, and **in that** the outflow-proximal subregion of the circumferential wall of the outlet mouthpiece (2) is guided in the annular space (30) between the external sleeve circumference of the activation element (7) and the guide internal wall (29) .

11. Sanitary unit according to one of Claims 1 to 10, **characterized in that** the outlet mouthpiece (2) on the internal circumference of the circumferential wall thereof has at least one guide groove (31) which extends in the flow direction, an assigned guide protrusion (32) which is disposed on the external sleeve circumference of the activation element (7) engaging in said at least one guide groove (31), said guide protrusion (32) interacting with the guide groove (31) in such a manner that said guide groove (31) and said guide protrusion (32) delimit the displacement path of the activation element (7) on the outlet mouthpiece (2).

12. Sanitary unit according to one of the preceding claims, **characterized in that** the outlet mouthpiece (2) on the internal circumference on the outflow-proximal region of the end periphery, and the guide internal wall (29) of the activation element (7) on the external circumference on the free region of the end periphery of said guide internal wall (29), in each case interact a ramp (33, 34) for snap-fitting, or latching, the guide protrusion (32) in the guide groove (31).

13. Sanitary unit according to one of Claims 1 to 12, **characterized in that** the at least one functional element (5), or one of the functional elements (5), is configured as a ventilated jet regulator which mixes the water flowing through the insert housing with ambient air.

14. Sanitary unit according to Claim 13, **characterized in that** the functional unit (4) that has a ventilated jet regulator has an insert housing, at least one ventilation opening (42) for inducting ambient air into the housing interior being provided on the housing circumference and/or on the outflow-proximal housing end side of said insert housing.

15. Sanitary unit according to one of Claims 1 to 14, **characterized in that** at least one bore (39) is provided on the outflow end side of the activation element (7),

16. Sanitary unit according to Claim 15, **characterized in that** at least two bores (39) are provided on the outflow end side of the activation element (7), said bores (39) being mutually spaced apart in the circumferential direction and forming a tool engagement location for a rotary tool (40) which can be attached to the activation element (7), preferably to the end side of the latter.

17. Sanitary unit according to Claim 14, **characterized in that** the at least one ventilation opening (42), in the displacement position of the activation element (7) on the housing circumference of the insert housing that is counter to the flow direction, in the flow direction which is disposed ahead of the inflow-proximal end periphery of the guide internal wall (29).

18. Sanitary unit according to one of Claims 1 to 17, **characterized in that** the activation element (7), at least in a displacement position that is advanced counter to the flow direction, is able to be connected in a rotationally fixed manner to the outlet mouthpiece (2).

19. Sanitary unit according to Claim 18, **characterized in that** the outlet mouthpiece (2), at least in a subregion of the longitudinal extent thereof, has a shaping which deviates from a circular cross section in at least one circumferential portion, in particular a shaping configured as a preferably planar depression (37), and **in that** the sleeve-shaped activation element (7) on the sleeve internal circumference thereof, at least in one portion of the longitudinal extent thereof, has at least one protrusion (38) which, in a displacement position of the activation element (7) that is preferably advanced counter to the flow direction, is able to be moved so as to be congruent with the at least one subregion (37) of the outlet mouthpiece that deviates from the circular cross section.

20. Sanitary unit according to Claim 18, **characterized in that** at least one anti-rotation protrusion (35) projects on the internal circumference or the external circumference of the outlet mouthpiece (2) and/or of the activation element (7), said anti-rotation protrusion (35) in a displacement position that is preferably advanced counter to the flow direction, being able to be introduced into at least one anti-rotation recess (36) on the respective other component (7, 2).

21. Sanitary unit according to one of Claims 1 to 20, **characterized in that** the transmission element (9) has at least one transmission stud.

22. Sanitary unit according to one of the preceding claims, **characterized in that** the transmission element (9), and in particular the transmission stud thereof, is guided so as to be axially displaceable in a displacement guide which is centrally disposed in the functional element (5).

23. Sanitary unit according to one of the preceding claims, **characterized in that** the outlet structure (8) of the activation element (7) is formed by at least two, and preferably more than two, connecting webs, said connecting webs (8) being connected to the transmission element (9) and in particular to the at least one transmission stud, and **in that** the connecting webs (8) are preferably disposed so as to be distributed at uniform spacings across the available sleeve opening of the sleeve-shaped activation element (7).

24. Sanitary unit according to Claim 23 if Claim 23 is dependent on Claim 21, **characterized in that** the connecting webs of the outflow structure (8) that connect the activation element (7) to the transmission stud, are disposed in a star-shaped or radial manner.

25. Sanitary unit according to Claim 23 if Claim 23 is dependent on Claim 21, or according to Claim 24, **characterized in that** the activation element (7) is integrally connected to the at least one connecting web (8), and/or the at least one connecting web of the outlet structure (8) is integrally connected to the at least one transmission stud.

26. Sanitary unit according to one of the preceding claims, **characterized in that** the at least one connecting web of the outlet structure (8), at least in a displacement terminal position that faces the water outlet fitting, penetrates an assigned elongate bore in the outlet mouthpiece (2).

27. Sanitary unit according to Claim 26, **characterized in that** the at least one connecting web of the outlet structure (8) is guided so as to be secured against rotation yet displaceable in the assigned elongate bore.

28. Sanitary unit according to Claim 26 or 27, **characterized in that** the activation element (7) is held on the outlet mouthpiece (2) so as to be displaceable between a displacement terminal position that faces away from the water outlet, in which displacement terminal position the activation element (7) is held so as to be rotatable on the outlet mouthpiece (2), and a displacement terminal position that faces the water outlet.

29. Sanitary unit according to Claim 26, **characterized in that** the at least one elongate bore assigned to a connecting web is configured so as to be open at the end periphery.

30. Sanitary unit according to one of the preceding claims, **characterized in that** a retaining stud (13) is moulded on the activation element (7), said retaining stud (13) engaging in at least one retaining recess (14) on the outflow-proximal end periphery of the outlet mouthpiece (2) in such a manner that the activation element and the outlet mouthpiece are guided so as to be secured against rotation yet axially displaceable in one another.

31. Sanitary unit according to one of Claims 1 to 30, **characterized in that** the component (6) is configured as a closing member or a valve body which in one of the functional positions thereof closes at least one cleaning or ventilation opening.

32. Sanitary unit according to one of Claims 1 to 8, and 10 to 31, **characterized in that** the activation element (7) is configured as a sleeve-shaped activation element (7).

## Revendications

1. Unité sanitaire (1, 116, 118) qui présente un embout d'écoulement (2) en forme de manchon qui (2) peut être monté sur un écoulement d'eau d'un robinet d'écoulement sanitaire et possède un espace intérieur de manchon dans lequel une unité fonctionnelle sanitaire (4) avec au moins un élément fonctionnel (5) est insérée, lequel élément fonctionnel (5) a un composant (6), l'unité sanitaire présentant en outre une poignée, le composant (6) pouvant être réglé au moyen de la poignée accessible de l'extérieur, par en élément de transmission (9) guidé en coulissement axial dans l'espace intérieur du manchon, entre au moins deux positions de fonctionnement, la poignée étant configurée comme un élément d'actionnement (7), lequel élément d'actionnement (7) étant maintenu en coulissement sur une périphérie extérieure d'une zone de l'embout d'écoulement (2) faisant saillie sur l'écoulement d'eau du robinet d'écoulement, et sur l'élément d'actionnement (7) étant maintenue une structure d'écoulement (8) laissant passer un jet d'eau ou conduisant un jet d'eau qui relie l'élément d'actionnement (7) avec l'élément de transmission (9), **caractérisée en ce que** l'élément de transmission (9) est guidé en coulissement axial dans l'élément fonctionnel (5).

2. Unité sanitaire selon la revendication 1, **caractérisée en ce que** la structure d'écoulement (8) est formée par des barrettes de liaison orientées perpendiculairement à la direction d'écoulement de l'élément d'actionnement (7).

3. Unité sanitaire selon la revendication 1, **caractérisée en ce que** la structure d'écoulement (8) est configurée comme une structure alvéolaire, en grille ou en réseau qui est formée par des barrettes se croisant mutuellement au niveau de nœuds de croisement et/ou solidaires entre elles, lesquelles barrettes délimitent des orifices de passage entre elles.

4. Unité sanitaire selon l'une des revendications 1 à 3, **caractérisée en ce que** la structure d'écoulement (8) est solidaire de l'élément d'actionnement (7).

5. Unité sanitaire selon l'une des revendications 1 à 4, **caractérisée en ce que** la structure d'écoulement (8) forme la face frontale située du côté écoulement de l'élément d'actionnement (7).

6. Unité sanitaire selon l'une des revendications 1 à 5, **caractérisée en ce que** l'élément de transmission (9) est formé de façon solidaire sur le côté afflux de la structure d'écoulement (8) et fait saillie sur celle-ci (8) dans la direction opposée à la direction du flux.

7. Unité sanitaire selon l'une des revendications 3, ou 4 à 6 si les revendications 4 à 6 dépendent de la revendication 3, **caractérisée en ce que** les barrettes se croisant mutuellement de la structure d'écoulement (8) configurée comme une structure alvéolaire délimitent des orifices de passage alvéolaires.

8. Unité sanitaire selon l'une des revendications 3 à 7, **caractérisée en ce que** la structure d'écoulement (8) est configurée comme un redresseur d'écoulement et que les orifices de passage ont, dans la direction du flux, une hauteur (h) qui est supérieure à la section libre maximale (W) des orifices de passage.

9. Unité sanitaire selon l'une des revendications 1 à 8, **caractérisée en ce que** l'élément d'actionnement (7) est configuré en forme de manchon et est positionné en coulissement avec sa périphérie de manchon extérieure sur la périphérie extérieure de l'embout d'écoulement (2).

10. Unité sanitaire selon l'une des revendications 1 à 9, **caractérisée en ce qu'**une paroi intérieure de guidage (29) fait saillie au-dessus de la structure d'écoulement (8) de l'élément d'actionnement (7) dans la direction opposée à la direction du flux et que la partie aval de la paroi périphérique de l'embout d'écoulement (2) est guidée dans l'espace annulaire (30) entre la paroi de manchon extérieure de l'élément d'actionnement (7) et la paroi intérieure de guidage (29).

11. Unité sanitaire selon l'une des revendications 1 à 10, **caractérisée en ce que** l'embout d'écoulement (2) a, au niveau de la périphérie intérieure de sa paroi périphérique, au moins une rainure de guidage (31) s'étendant dans la direction du flux, dans laquelle au moins une rainure de guidage (31) pénètre une saillie de guidage (32) associée et disposée sur la périphérie de manchon extérieure de l'élément d'actionnement (7), laquelle saillie de guidage (32) coopère avec la rainure de guidage (31) de telle sorte que celles-ci (31, 32) limitent la course coulissante de l'élément d'actionnement (7) sur l'embout d'écoulement (2).

12. Unité sanitaire selon l'une des revendications précédentes, **caractérisée en ce que** l'embout d'écoulement (2), au niveau de la région du bord frontal du côté aval, sur sa périphérie intérieure, et la paroi intérieure de guidage (29) de l'élément d'actionnement (7), au niveau de sa région de bord frontal libre, sur sa périphérie extérieure, coopèrent chacun au niveau d'un plan incliné (33, 34) pour encliqueter ou engager la saillie de guidage (32) dans la rainure de guidage (31).

13. Unité sanitaire selon l'une des revendications 1 à 12, **caractérisée en ce que** l'au moins un élément fonctionnel (5) ou un des éléments fonctionnels (5) est configuré comme un régulateur de jet ventilé qui mélange l'eau traversant le boîtier d'insertion avec l'air ambiant.

14. Unité sanitaire selon la revendication 13, **caractérisée en ce que** l'unité fonctionnelle (4) présentant un régulateur de jet ventilé a un boîtier d'insertion sur la périphérie de boîtier duquel et/ou sur la face frontale de boîtier duquel, du côté aval, est prévue au moins une ouverture de ventilation (42) pour aspirer l'air ambiant à l'intérieur du boîtier.

15. Unité sanitaire selon l'une des revendications 1 à 14, **caractérisée en ce que** sur la face frontale d'écoulement de l'élément d'actionnement (7) est prévu au moins un trou (39).

16. Unité sanitaire selon la revendication 15, **caractérisée en ce que** sur la face frontale d'écoulement de l'élément d'actionnement (7) sont prévus au moins deux trous (39) espacés l'un de l'autre dans la direction périphérique qui forment un point d'attaque d'outil pour un outil rotatif (40) pouvant être appliqué sur l'élément d'actionnement (7), de préférence sur la face frontale.

17. Unité sanitaire selon la revendication 14, **caractérisée en ce que** l'au moins une ouverture de ventilation (42) est disposée, dans la direction du flux, devant le bord frontal du côté amont de la paroi intérieure de guidage (29), dans la position terminale de coulissement de l'élément d'actionnement (7) dans la direction opposée à la direction du fluide, sur la périphérie de boîtier du boîtier d'insertion.

18. Unité sanitaire selon l'une des revendications 1 à 17, **caractérisée en ce que** l'élément d'actionnement (7) peut être relié solidairement en rotation avec l'embout d'écoulement (2) au moins dans une position de coulissement avancée dans la direction opposée à la direction du flux.

19. Unité sanitaire selon la revendication 18, **caractérisée en ce que** l'embout d'écoulement (2) a, au moins sur une partie de son extension longitudinale, un formage différent, dans au moins un segment périphérique, de la section circulaire, en particulier un formage configuré comme un enfoncement (37) de préférence plat, et que l'élément d'actionnement (7) en forme de manchon a, sur sa périphérie intérieure de manchon, au moins sur un segment de son extension longitudinale, au moins un bossage (38) qui, dans une position de coulissement de l'élément d'actionnement (7) de préférence avancée dans une direction opposée à la direction du fluide, peut être ajusté avec l'au moins une partie (37) de l'embout d'écoulement différente de la section circulaire.

20. Unité sanitaire selon la revendication 18, **caractérisée en ce que**, sur l'embout d'écoulement (2) et/ou sur l'élément d'actionnement (7), fait saillie sur la face périphérique intérieure ou extérieure au moins un bossage anti-rotation (35) qui, dans une position de coulissement de préférence avancée dans la direction opposée à la direction du flux, peut être inséré dans au moins un évidement anti-rotation (36) ménagé sur l'autre composant (7, 2).

21. Unité sanitaire selon l'une des revendications 1 à 20, **caractérisée en ce que** l'élément de transmission (9) a au moins un tenon de transmission.

22. Unité sanitaire selon l'une des revendications précédentes, **caractérisée en ce que** l'élément de transmission (9) et en particulier son tenon de transmission est guidé en coulissement axial dans un moyen de guidage coulissant disposé de façon centrale dans l'élément fonctionnel (5).

23. Unité sanitaire selon l'une des revendications précédentes, **caractérisée en ce que** la structure d'écoulement (8) de l'élément d'actionnement (7) est formée par au moins deux et de préférence plus de deux barrettes de liaison, lesquelles barrettes de liaison (8) sont reliées avec l'élément de transmission (9) et en particulier avec l'au moins un tenon de transmission, et que les barrettes de liaison (8) sont disposées à des intervalles de préférence réguliers sur l'ouverture de manchon intérieure de l'élément d'actionnement (7) en forme de manchon.

24. Unité sanitaire selon la revendication 23 si la revendication 23 est dépendante de la revendication 21, **caractérisée en ce que** les barrettes de liaison de la structure d'écoulement (8) reliant l'élément d'actionnement (7) avec le tenon de transmission sont disposées en étoile ou de façon rayonnante.

25. Unité sanitaire selon la revendication 23 si la revendication 23 est dépendante de la revendication 21 ou selon la revendication 24, **caractérisée en ce que** l'élément d'actionnement (7) est relié de façon solidaire avec l'au moins une barrette de liaison (8) et/ou l'au moins une barrette de liaison de la structure d'écoulement (8) avec l'au moins un tenon de transmission.

26. Unité sanitaire selon l'une des revendications précédentes, **caractérisée en ce que** l'au moins une barrette de liaison de la structure d'écoulement (8) traverse, au moins dans une position terminale de coulissement orientée vers le robinet d'écoulement d'eau, un trou longitudinal associé dans l'embout d'écoulement (2).

27. Unité sanitaire selon la revendication 26, **caractérisée en ce que** l'au moins une barrette de liaison de la structure d'écoulement (8) est guidée dans le trou longitudinal qui lui est associé de manière solidaire en rotation mais coulissante.

28. Unité sanitaire selon la revendication 26 ou 27, **caractérisée en ce que** l'élément d'actionnement (7) est maintenu de façon coulissante sur l'embout d'écoulement (2) entre une position terminale de coulissement opposée à l'écoulement d'eau dans laquelle l'élément d'actionnement (7) est maintenu de façon pivotante sur l'embout d'écoulement (2) et une position terminale de coulissement orientée vers l'écoulement d'eau.

29. Unité sanitaire selon la revendication 26, **caractérisée en ce que** l'au moins un trou longitudinal associé à une barrette de liaison est configuré de façon ouverte du côté du bord frontal.

30. Unité sanitaire selon l'une des revendications précédentes, **caractérisée en ce que** sur l'élément d'actionnement (7) est formé un tenon de maintien (13) qui pénètre dans au moins un évidement de maintien (14) sur le bord frontal situé du côté écoulement de l'embout d'écoulement (2) de sorte que l'élément d'actionnement et l'embout d'écoulement sont guidés l'un dans l'autre de manière solidaire en rotation mais coulissante axialement.

31. Unité sanitaire selon l'une des revendications 1 à 30, **caractérisée en ce que** le composant (6) est configuré comme un corps de fermeture ou de vanne qui, dans une de ses positions de fonctionnement, ferme au moins une ouverture de nettoyage ou de vanne.

32. Unité sanitaire selon l'une des revendications 1 à 8 et 10 à 31, **caractérisée en ce que** l'élément d'actionnement (7) est configuré comme un élément d'actionnement (7) en forme de manchon.
